# EUROPÄISCHE PATENTSCHRIFT

(11) **EP 1 882 549 B1**
(45) Veröffentlichungstag und Bekanntmachung des Hinweises auf die Patenterteilung: **12.05.2010**
(21) Anmeldenummer: 07009196.2
(22) Anmeldetag: 08.05.2007
(51) Int. Cl.: B23Q 35/121, B27D 5/00

(54) **Durchlauf-Holzbearbeitungsmaschine mit Besäum-Aggregat**
Continuously operating wood working machine with trimming unit
Machine à travailler le bois opérant en continu avec unité d'ébavurage

(30) Priorität: 26.07.2006 DE 102006034437
(43) Veröffentlichungstag der Anmeldung: 30.01.2008
(73) Patentinhaber: IMA Klessmann GmbH Holzbearbeitungssysteme, 32312 Lübbecke (DE)
(72) Erfinder: Hampel, Thomas, 32312 Lübbecke (DE); Tiemeyer, Eckhard, 32312 Lübbecke (DE)
(74) Vertreter: Schober, Mirko

(56) Entgegenhaltungen:
- EP-A- 1 302 287
- DE-C1- 10 124 307
- DE-C1- 10 124 718

## Beschreibung

Die Erfindung bezieht sich auf eine programmgesteuerte Durchlaufmaschine zum Bearbeiten von Platten aus Holz und/oder Holzaustauschstoffen mit einem Aggregat zum Besäumen von Kantenstreifen gemäß den Merkmalen des Oberbegriffs des Patentanspruchs 1.

Ein solches Aggregat, mit welchem die auf die in der Durchlaufrichtung liegenden Schmalflächenseiten der Platten mit allseitigem Überstand aufgebrachten Kantenstreifen mit den daran angrenzenden Plattenseiten bündig geschnitten werden, ist aus dem Dokument EP 1 302 287 A2 bekannt. Der Antrieb des schwenkbaren Trägers, an dem die gesamte Bearbeitungseinheit des Aggregates angeordnet ist, erfolgt über ein Zahnradgetriebe. Um den Träger mit der Bearbeitungseinheit mit den durchlaufenden Platten mitlaufen zu lassen und hierbei den Träger relativ zu dem jeweiligen Werkstück zu verfahren, ist bei dem bekannten Aggregat ein Kreuzsupport vorgesehen, der entlang einem Portal verfahren wird. Das Problem bei einem Besäum-Aggregat dieser Art ist, die Bearbeitungsgeschwindigkeit nicht weiter erhöhen zu können, weil zum einen der Schwenkantrieb für den Träger, an dem die Bearbeitungseinheit angeordnet ist, und zum anderen der Antrieb des Supports, der das Verfahren der Bearbeitungseinheit quer zur Durchlaufrichtung besorgt, wegen der Massen der zu bewegenden Teile und der notwendigen Toleranzen nur mit erheblichem Aufwand mit hoher Positioniergenauigkeit gesteuert werden können.

Aus dem Dokument DE 101 24 718 C1 ist eine Werkzeugmaschine mit einer an einem Support angeordneten Motorspindel bekannt, bei der zwecks Verringerung der zu bewegenden Massen der Support nach dem Prinzip eines ebenen Koppelgetriebes mit zwei Koppeln ausgeführt ist. Die erste Koppel ist mit ihrem Schwenklager auf einem ersten Achsschlitten und die zweite Koppel mit ihrem Schwenklager auf einem zweiten Achsschlitten angeordnet. Beide Koppeln sind aneinander angelenkt und der Support mit der Motorspindel ist an einer über die Anlenkstelle beider Koppeln hinaus sich erstreckenden Verlängerung einer der beiden Koppeln fest angeordnet.

Der Erfindung liegt die Aufgabe zugrunde, für eine programmgesteuerte Durchlaufmaschine der eingangs genannten Art ein Besäum-Aggregat zu schaffen, welches sowohl hinsichtlich des Verfahrantriebs als auch des Antriebs für den die Bearbeitungseinheit schwenkenden Träger aufgrund geringerer Massen der zu bewegenden Teile eine höhere Bearbeitungsgeschwindigkeit und -genauigkeit ermöglicht.

Diese Aufgabe wird bei einer programmgesteuerten Durchlaufmaschine gelöst, welche die Merkmale des Patentanspruchs 1 aufweist.

Für die Erfindung ist wesentlich, daß für den Verfahrantrieb des Besäum-Aggregats zwei Schlitten vorgesehen sind, die mittels eines Koppelgetriebes die Bearbeitungseinheit mit dem Bearbeitungswerkzeug nicht nur in der Durchlaufrichtung der Platten sondern auch senkrecht dazu verfahren können, wobei auch eine Überlagerung der Verfahrbewegungen in den beiden senkrecht zueinander stehenden Richtungen möglich ist. Die Verfahrkomponente senkrecht zu der Platten-Durchlaufrichtung wird durch ein Verfahren der beiden Schlitten relativ zueinander bewirkt. Wichtig ist, daß die Schlitten auf einer Geradführung parallel zur Durchlaufrichtung angeordnet sind, wobei für jeden der Schlitten vorzugsweise ein separat ansteuerbarer Linearantrieb vorgesehen ist. Weiter erübrigt der drehwinkelsteuerbare Servomotor, auf dessen Welle der Träger mit der Bearbeitungseinheit fest angeordnet ist, die Zwischenschaltung eines Getriebes für den Schwenkantrieb der Bearbeitungseinheit. Die einander auch überlagernden Bewegungen für den Verfahrantrieb des Besäum-Aggregates und den Schwenkantrieb der Bearbeitungseinheit werden durch das Steuerungsprogramm der Durchlaufmaschine vorgegeben.

Hierbei wird für die je nach dem Plattenformat verschieden vorzunehmenden Besäumvorgänge, bei denen das Werkzeug entlang zumindest einer der in der Durchlaufrichtung liegenden Plattenkanten und den beiden dazu senkrecht stehenden Plattenkanten geführt wird, eine entsprechende Programmierung vorgesehen.

Vorteilhafte Ausgestaltungsmerkmale der Erfindung ergeben sich aus den Unteransprüchen.

Die Erfindung wird nachfolgend anhand der Zeichnung an einem Ausführungsbeispiel noch näher erläutert. Dabei zeigen:
- Fig. 1: in perspektivischer Vorderansicht schräg von oben her gesehen ein Besäum-Aggregat für eine programmgesteuerte Durchlauf-Holzbearbeitungsmaschine,
- Fig. 2: in perspektivischer Rückansicht schräg von oben her gesehen das Besäum-Aggregat gemäß Fig. 1 und
- Fig. 3: eine Stirnansicht des Bearbeitungsaggregates nach den Fig. 1 und 2.

Die Figuren 1 - 3 zeigen eine zu bearbeitende Platte 1, bei der es sich vornehmlich um ein zu fertigendes Möbelbauteil, wie eine Tischplatte, eine Korpusseite oder einen Korpusboden, handelt. Die Bearbeitung der Platte 1 erfolgt mittels einer im Durchlauf arbeitenden Holzbearbeitungsmaschine, von der in Fig. 3 lediglich Transportketten 2 dargestellt sind, auf denen die Platte 1 in der Durchlaufrichtung transportiert wird. Die Platte 1 ist an der in der Durchlaufrichtung liegenden, zu bearbeitenden Schmalflächenseite mit einem Kantenstreifen 1.1 beschichtet, der in Fig. 2 dargestellt ist. Dieser Kantenstreifen 1.1 steht über die die Schmalseite begrenzenden Plattenkanten vor und wird deshalb spannehmend so bearbeitet, daß die Ränder des Kantenstreifens 1.1 mit den an die beschichtete Schmalflächenseite der Platte 1 angrenzenden, weiteren Plattenseiten bündig sind. Da der Verlauf der die beschichtete Schmalflächenseite einfassenden Plattenkanten, also der Ist-Plattenumriß, nahe der Schmalseite nicht exakt dem idealen Soll-Plattenumriß entspricht, ist es notwendig, das Bearbeitungswerkzeug der Ist-Umrißkontur der Platte 1 nahe der beschichteten Schmalseite nachzuführen.

Das Bündigschneiden erfolgt mit dem in den Figuren 1 - 3 dargestellten Besäum-Aggregat 3, welches mit einer Bearbeitungseinheit 4 versehen ist. Die Bearbeitungseinheit 4 ist an einem schwenkbaren Träger 5 angeordnet und umfaßt einen Fräsmotor 7, auf dessen Welle als Bearbeitungswerkzeug 8 ein Fräswerkzeug sitzt. Ferner gehört zu der Bearbeitungseinheit 4 eine Tastkufe 9 und ein weiteres Tastelement 10 in Gestalt eines Tastrades. Diese Tasteinrichtungen sorgen dafür, daß beim Bearbeitungsvorgang das Bearbeitungswerkzeug 8 passend zu der zur bearbeitenden Kante der Platte 1 positioniert ist. Dazu dienen ferner Führungssysteme 6 am Träger 5, mit denen in Abhängigkeit von der ertasteten Platten-Umrißkontur das Bearbeitungswerkzeug in Relation zum Träger 5 verstellt werden kann, um es der Ist-Umrißkontur der jeweiligen Platte 1 exakt nachführen zu können. Insoweit kann man bei der Kantenbearbeitung an der Platte 1 auch von einem Kopierfräsen sprechen, wobei die Platte 1 selbst die zu kopierende Kontur vorgibt.

Während der Kantenbearbeitung wird die Platte 1 in Richtung der üblichen Hauptachse der Maschine, der X-Achse, befördert, wobei sie auf den Ketten 2 flach aufliegt und sich in einer Horizontalebene erstreckt. Es handelt sich um die bei Holzbearbeitungsmaschinen übliche X-Y-Ebene, wobei die Y-Achse der Maschine senkrecht auf der X-Achse steht. Senkrecht zu der Förderebene der Platte 1 liegt die Richtung der Z-Achse der Maschine, und so geht es bei dem Besäumen des Kantenstreifens 1.1 an der Platte 1 darum, das Bearbeitungswerkzeug 8 mit seinem Arbeitspunkt und auch das Tastelement 10 mit seinem Arbeitspunkt in der X-Z-Ebene so zu verfahren, daß in der X-Z-Ebene ein Umlauf um zumindest drei Seiten entlang der Umrißkontur der Platte 1 erfolgt und hierbei die Verbindungslinie zwischen den beiden genannten Arbeitspunkten stets senkrecht zu der zu besäumenden Kantenlinie steht.

Dies erfordert eine Schwenkung der Bearbeitungseinheit 4, und dazu ist der Träger 5 als Schwenkarm ausgebildet, der um 360° schwenkbar ist. Der Träger 5 sitzt fest an der Welle 11 eines Servomotors 12, dessen Welle 11 drehwinkelsteuerbar ist. Die Welle 11 des Servomotors 12 erstreckt sich in Richtung der Y-Achse der Maschine, folglich verläßt bei einem Schwenk des Trägers 5 die Bearbeitungseinheit 4 mit dem Bearbeitungswerk-zeug 8 die programmgemäße X-Z-Ebene nicht.

Da die Platte 1 im Durchlauf bearbeitet, also für den Besäum-Vorgang nicht angehalten wird, muß die Bearbeitungseinheit 4 einschließlich dem Bearbeitungswerkzeug 8 mitsamt dem Servomotor 12 der Platte 1 zumindest dann in der Durchlaufrichtung nachfolgend verfahren werden können, wenn der Besäum-Vorgang in der Z-Richtung vorgenommen wird oder zumindest eine Verfahrkomponente in der Z-Richtung erfordert. Hierbei wird der der Platte entsprechenden Bewegung eine der Zustell- und Vorschubbewegung entsprechende Verfahrbewegung der Bearbeitungseinheit 4 relativ zu der Platte 1 überlagert. Es kann sogar der Besäum-Vorgang wenigstens über Kantenabschnitte der Platten 1 hinweg in derjenigen X-Richtung vorgenommen werden, in der sich die Platten 1 bewegen, indem die Bearbeitungseinheit 4 mit einer zu den Platten 1 höheren Geschwindigkeit verfahren wird. Verlaufen die in Durchlaufrichtung der Platten 1 vorn- und hintenliegenden Plattenkanten entlang gekrümmter Linien, kommt eine überlagerte Bewegung des Bearbeitungsaggregates 4 in der X- und der Z-Richtung in Betracht. Für alle diese Verfahrbewegungen ist der den Träger 5 mit der Bearbeitungseinheit 4 tragende Servomotor 12 in besonderer Weise an zwei in Richtung der X-Achse der Maschine verfahrbaren Schlitten 18 und 19 angeordnet.

An einander gegenüberliegenden Umfangsseiten des Gehäuses 13 des Servomotors 12 sind jeweils zwei Koppeln 14, 15 und 16, 17 angelenkt, von denen die Koppeln 14, 15 anderenends am ersten Schlitten 18 und die Koppeln 16, 17 anderenends am zweiten Schlitten 19 angelenkt sind. Diese Anordnung stellt ein Koppelgetriebe dar, welches bezweckt, daß bei miteinander synchronem Verfahren der beiden Schlitten 18, 19 die Bearbeitungseinheit 4 mit dem Bearbeitungswerkzeug 8 sich in Richtung der X-Achse bewegt. Ändert sich bei gleicher Bewegungsrichtung der Abstand der Schlitten 18, 19 durch entsprechende Steuerung der Verfahrantriebe, ändert sich damit die Position des Servomotors 12 einschließlich der Bearbeitungseinheit 4 in Relation zur Durchlaufebene der Platten 1, folglich wird die Bearbeitungseinheit 4 zusätzlich in Richtung der Z-Achse der Maschine verfahren. Dies beruht auf einer Änderung der Winkellage der Koppeln 14, 15 und 16, 17 relativ zur Richtung der X-Achse der Maschine.

Die Anlenkachsen 14.1, 15.1 der beiden Koppeln 14, 15 am Gehäuse 13 des Servomotors 12 liegen ebenso wie die Anlenkachsen 14.2, 15.2 der beiden Koppeln 14, 15 am ersten Schlitten 18 in Richtung der Y-Achse. Gleiches trifft für die Anlenkachsen 16.1, 17.1 der auf der gegenüberliegenden Seite des Servomotors 12 angelenkten Koppeln 16, 17 zu, wie auch für die Anlenkachsen 16.2, 17.2 dieser Koppeln 16, 17 am zweiten Schlitten 19. Jeder der Schlitten 18, 19 weist eine Grundplatte 19 auf, an deren Unterseite sich der elektromagnetische Teil eines Linearmotors befindet. Ferner ist an den Schlitten 18, 19 eine aufrechtstehende Konsole 18.2, 19.2 angeordnet, an denen sich die äußeren, vom Servomotor 12 abliegenden Schwenklager der Koppeln 14, 15; 16, 17 befinden. Für die Lagestabilisierung des Servomotors 12 ist es erforderlich, daß zumindest zu einem der Schlitten 18, 19 hin die Anlenkung mittels zweier Koppeln 14, 15 bzw. 16, 17 erfolgt, wobei die Anlenkachsen 14.1, 14.2 der Koppel 14 und 15.1, 15.2 der Koppel 15 nach Art eines Parallelogrammgestänges durch die Ecken eines Parallelogramms hindurchgehen. Gleiches gilt analog für die beiden weiteren Koppeln 16, 17.

In anderer, nicht dargestellter Ausführung kann das Koppelgetriebe nur zwei Koppeln aufweisen, von denen die erste am ersten Schlitten 18 und die zweite am zweiten Schlitten 19 angelenkt ist. Diese beide Koppeln sind in Abstand von den Schlitten 18, 19 gelenkig miteinander verbunden, und an einer der beiden Koppeln, vorzugsweise an einem über die Anlenkstelle hinausreichenden Arm einer der beiden Koppeln, ist der Servomotor 12 fest angeordnet. Eine solche Koppelanordnung entspricht dem in dem vorgenannten Dokument DE 101 24 718 C1 beschriebenen Koppelgetriebe.

Die Schlitten 18, 19 sind auf einer Geradführung 20 angeordnet, die sich in Richtung der X-Achse der Maschine erstreckt. Die Geradführung 20 ist mit Führungsschienen 21, 22 versehen und weist für den Fall des Linearantriebs beider Schlitten 18, 19 den feststehenden elektromagnetischen Teil der Linearmotore auf. In jedem Fall sind die Schlitten 18, 19 je mit einem eigenen Verfahrantrieb versehen, der von dem Antrieb des jeweils anderen Schlittens unabhängig steuerbar ist. Die Steuerung dieser Antriebe erfolgt über das Maschinen-Bearbeitungsprogramm, wobei die Durchlaufgeschwindigkeit der zu bearbeitenden Platten 1 berücksichtigt wird. So kann bei der Bearbeitung an einer der in X-Richtung sich erstreckenden Plattenkanten die Bearbeitungsgeschwindigkeit dadurch variiert werden, daß entweder die Schlitten 18, 19 angehalten sind und entsprechend die Bearbeitungseinheit 4 mit dem Bearbeitungswerkzeug 8 auf einer X-Position stillsteht, oder die Schlitten 18, 19 in der X-Richtung relativ zu der durchlaufenden Platte 1 sowie miteinander synchron verfahren werden. Des weiteren kann bei der mit den Platten 1 mitlaufenden Bewegung der Abstand der Schlitten 18, 19 verändert werden, um der Bewegung der Bearbeitungseinheit 4 in der X-Richtung einer Bewegungskomponente in der Z-Richtung der Maschine zu überlagern.

## Patentansprüche

1. Programmgesteuerte Durchlaufmaschine zum Bearbeiten von Platten (1) aus Holz und/oder Holzaustauschstoffen mit einem Aggregat (3) zum Besäumen von Kantenstreifen, die auf in der Durchlaufrichtung liegende Schmalflächenseiten der Platten (1) mit allseitigem Überstand aufgebracht sind, wobei das Aggregat (3) eine Bearbeitungseinheit (4) mit einem entsprechenden Bearbeitungswerkzeug (8) und mit einem den Plattenumriß nahe den Kantenstreifen abtastenden Tastelement (10) aufweist, über welches das Bearbeitungswerkzeug (8) der Ist-Umrißkontur der jeweiligen Platte (1) nachgeführt wird, wobei weiter die Bearbeitungseinheit (4) an einem schwenkbaren Träger (5) angeordnet ist, der äquidistant zum Platten-Sollumriß verfahrend so gesteuert ist, daß die die Arbeitspunkte des Tastelementes (10) und des Bearbeitungswerkzeugs (8) verbindende Gerade in jeder Position des Trägers (5) lotrecht zur Plattenumrißlinie steht, und wobei ferner der Träger (5) mit der Bearbeitungseinheit (4) entlang einem Wegstück mit den durchlaufenden Platten (1) mitlaufend sowie relativ dazu verfahrbar angetrieben ist,
**dadurch gekennzeichnet,**
**daß** der Träger (5) an der Welle (11) eines drehwinkelsteuerbaren Servomotors (12) angeordnet ist, wobei der Servomotor (12) mittels Koppeln (14 - 17) eines Koppelgetriebes an zwei parallel zur Durchlaufrichtung geführten Schlitten (18, 19) angelenkt ist, die eigene, voneinander unabhängig steuerbare Verfahrantriebe aufweisen.

2. Durchlaufmaschine nach Anspruch 1,
**dadurch gekennzeichnet,**
**daß** die Bearbeitungseinheit (4) ein auf der Welle eines Fräsmotors (7) angeordnetes Fräswerkzeug als Bearbeitungswerk-zeug (8) aufweist.

3. Durchlaufmaschine nach Anspruch 1,
**dadurch gekennzeichnet,**
**daß** die Bearbeitungseinheit (4) eine Werkzeugaufnahme mit einer darin eingesetzten Ziehklinge aufweist.

4. Durchlaufmaschine nach einem der Ansprüche 1 - 3,
**dadurch gekennzeichnet,**
**daß** die Schlitten (18, 19), an denen der Servomotor (12) angelenkt ist, auf einer gemeinsamen Geradführung (20), die sich in der Durchlaufrichtung - der X-Achse der Maschine - erstreckt, angeordnet sind, wobei die Anlenkachsen (14.1, 14.2, 15.1, 15.2, 16.1, 16.2, 17.1, 17.2) der Koppeln (14 - 17) und die Achse der Welle (11) des Servomotors (12) senkrecht dazu in horizontaler Richtung - in der Y-Achse der Maschine - angeordnet sind und entsprechend der Servomotor (12) mit der Bearbeitungseinheit (4) einschließlich dem Bearbeitungswerkzeug (8) in einer vertikalen Ebene - der X-Z-Ebene der Maschine - verfahrbar ist.

5. Durchlaufmaschine nach einem der Ansprüche 1 - 4,
**dadurch gekennzeichnet,**
**daß** für den Verfahrantrieb der Schlitten (18, 19) Linearantriebe vorgesehen sind.

6. Durchlaufmaschine nach einem der Ansprüche 1 - 5,
**dadurch gekennzeichnet,**
**daß** für die gelenkige Verbindung zwischen dem Servomotor (12) und zumindest einem der Schlitten (18, 19) zwei Koppeln (14, 15; 16, 17) vorgesehen sind, deren Anlenkachsen (14.1, 14.2, 15.1, 15.2; 16.1, 16.2, 17.1, 17.2) durch die Ecken des Parallelogramms hindurchgehen.

7. Durchlaufmaschine nach Anspruch 6,
**dadurch gekennzeichnet,**
**daß** die Koppeln (14, 15), welche den Servomotor (12) mit dem ersten Schlitten (18) gelenkig verbinden, und die Koppeln (16, 17), welche den Servomotor (12) mit dem zweiten Schlitten (19) gelenkig verbinden, an einander gegenüberliegenden Umfangsseiten des Servomotors (12) angelenkt sind.

## Claims

1. Program-controlled continuously operating machine for machining panels (1) made of wood and / or wood substitute materials with a unit (3) for trimming edge strips which are arranged on narrow surface sides of the panels (1) lying in the continuous operating direction with an overhang on all sides, wherein the unit (3) comprises a machining unit (4) with a corresponding machining tool (8) and with a sensing element (10) sensing the panel contour close to the edge strips, via which sensing element (10) the machining tool (8) is guided to the actual contour of the respective panel (1), wherein furthermore the machining unit (4) is arranged on a pivotable carrier (5) which is controlled so as to be displaced equidistantly to the panel target contour in such a way that the straight line connecting the work points of the sensing element (10) and of the machining tool (8) lies perpendicular to the panel contour line in any position of the carrier (5) and wherein furthermore the carrier (5) is driven with the machining unit (4) along a path section so as to be displaceable running along with the passing panels (1) and relative thereto,
**characterised in that**
the carrier (5) is arranged on the shaft (11) of a servomotor (12) with controllable rotation angle, wherein the servomotor (12) is connected by means of couplers (14 - 17) of a coupling gear to two carriages (18, 19) guided parallel to the continuous working direction, said carriages (18, 19) having their own displacement drives which can be controlled independently of each other.

2. Continuously operating machine according to claim 1,
**characterised in that**
the machining unit (4) comprises a milling tool arranged on the shaft of a milling motor (7) by way of a machining tool (8).

3. Continuously operating machine according to claim 1,
**characterised in that**
the machining unit (4) comprises a tool mount with a draw blade inserted therein.

4. Continuously operating machine according to one of the claims 1 - 3,
**characterised in that**
the carriages (18, 19) to which the servomotor (12) is connected are arranged on a common straight guide (20) which extends in the continuous operating direction - the X-axis of the machine -, wherein the connecting axles (14.1, 14.2, 15.1, 15.2, 16.1, 16.2, 17.1, 17.2) of the couplers (14 - 17) and the axle of the shaft (11) of the servomotor (12) are arranged perpendicular thereto in horizontal direction - the Y-axis of the machine - and correspondingly the servomotor (12) can be displaced with the machining unit (4) including the machining tool (8) in a vertical plane - the X-Z plane of the machine.

5. Continuously operating machine according to one of the claims 1 - 4,
**characterised in that**
linear drives are provided for the displacement drive of the carriages (18, 19).

6. Continuously operating machine according to one of the claims 1 - 5,
**characterised in that**
for the jointed connection between the servomotor (12) and at least one of the carriages (18, 19) two couplers (14, 15; 16, 17) are provided, of which the connecting axles (14.1, 14.2, 15.1, 15.2; 16.1, 16.2, 17.1, 17.2) pass through the corners of the parallelogram.

7. Continuously operating machine according to claim 6,
**characterised in that**
the couplers (14, 15) which connect the servomotor (12) in a jointed way to the first carriage (18) and the couplers (16, 17) which connect the servomotor (12) in a jointed way to the second carriage (19) are connected to peripheral sides, lying opposite each other, of the servomotor (12).

## Revendications

1. Machine pour le travail en continu de panneaux (1) en bois et / ou en matériaux de remplacement du bois, avec une unité d'ébavurage (3) de bandes de chants, qui sont appliquées, en saillie de tous côtés, sur les côtés étroits des panneaux, disposés dans la direction de passage, l'unité d'ébavurage (3) présentant une unité d'usinage (4), pourvue d'un outil d'usinage (8) correspondant et d'un élément palpeur (10), palpant le contour des panneaux à proximité des bandes de chants, par l'intermédiaire duquel l'outil d'usinage (8) est conduit selon le contour réel de chaque panneau (1), l'unité d'usinage (4) étant, de plus, disposée sur un support (5) pivotant, qui, se déplaçant à distance équivalente du contour prescrit (5), est commandé de sorte que la droite, qui relie les points de travail de l'élément palpeur (10) et de l'outil d'usinage (8), soit perpendiculaire à la ligne de contour des panneaux dans chaque position du support (5), et le support (5) étant, en outre, entraîné, avec l'unité d'usinage (4), le long d'une partie du parcours, en se déplaçant avec les panneaux (1), qui défilent, ainsi qu'en pouvant être déplacé par rapport à ceux-ci,
**caractérisé en ce que**
le support (5) est disposé sur l'arbre (11) d'un servomoteur (12), dont l'angle de rotation peut être commandé, le servomoteur (12) étant articulé, au moyen des bielles (14 - 17) d'un mécanisme couplé, sur deux chariot (18, 19), qui, guidés parallèlement à la direction de passage, présentent des mécanismes d'avance individuels, qui peuvent être commandés indépendamment l'un de l'autre.

2. Machine opérant en continu selon la revendication 1, **caractérisée en ce que** l'unité d'usinage (4) présente, en tant qu'outil d'usinage (8), un outil de fraisage, qui est monté sur l'arbre d'un moteur de fraisage (7).

3. Machine opérant en continu selon la revendication 1, **caractérisée en ce que** l'unité d'usinage (4) présente un raccordement d'outil dans laquelle est insérée une lame d'arasage.

4. Machine opérant en continu selon l'une des revendications 1 à 3, **caractérisée en ce que** les chariots (18, 19), sur lesquels le servomoteur (12) est articulé, sont disposés sur un guidage droit, commun (20), qui s'étend dans la direction de passage - l'axe X de la machine, les axes d'articulation (14.1, 14.2, 15.1, 15.2, 16.1, 16.2, 17.1, 17.2) des bielles (14 à 17) et l'axe de l'arbre (11) du servomoteur (12) étant disposés perpendiculairement à ceci dans la direction horizontale - l'axe Y de la machine, et le servomoteur (12) pouvant être déplacé, avec l'unité d'usinage (4), y compris l'outil d'usinage (8), sur un plan vertical - le plan X-Z de la machine.

5. Machine opérant en continu selon l'une des revendications 1 à 4, **caractérisée en ce que** des commandes linéaires sont prévues pour le mécanisme d'avance des chariots (18, 19).

6. Machine opérant en continu selon l'une des revendications 1 à 5, **caractérisée en ce que**, pour le raccordement articulé entre le servomoteur (12) et au moins l'un des chariots (18, 19), sont prévues deux bielles (14, 15, 16, 17), dont les axes d'articulation (14.1, 14.2, 15.1, 15.2, 16.1, 16.2, 17.1, 17.2) passent à travers les angles du parallélogramme.

7. Machine opérant en continu selon la revendication 6, **caractérisée en ce que** les bielles (14, 15), qui relient de manière articulée le servomoteur (12) au premier chariot (18), et les bielles (16, 17), qui relient de manière articulée le servomoteur (12) au deuxième chariot (19), sont articulées sur des côtés périphériques du servomoteur (12) opposés l'un à l'autre.
